# EUROPÄISCHE PATENTSCHRIFT

(11) **EP 0 424 635 B1**
(45) Veröffentlichungstag und Bekanntmachung des Hinweises auf die Patenterteilung: **29.03.1995**
(21) Anmeldenummer: 90116435.0
(22) Anmeldetag: 28.08.1990
(51) Int. Cl.: D03D 27/06, D03D 39/10

(54) **Verfahren und Vorrichtung zur Herstellung textiler Bodenbeläge**
Method and device for the production of textile floor coverings
Procédé et dispositif pour la production des revêtements de sol en matière textile

(30) Priorität: 25.10.1989 DE 3935463
(43) Veröffentlichungstag der Anmeldung: 02.05.1991
(73) Patentinhaber: Vorwerk & Co. Interholding GmbH, D-42216 Wuppertal (DE)
(72) Erfinder: Hoffe, Gerhard, D-3253 Hessisch Oldendorf/Fuhlen (DE); Werner, Achim, D-3250 Hameln (DE)

(56) Entgegenhaltungen:
- AT-B- 137 470
- US-A- 2 765 813
- US-A- 3 170 493
- US-A- 4 844 131

## Beschreibung

Die Erfindung betrifft ein Verfahren zur Herstellung textiler Bodenbeläge in Rutenweb-Technologie, bei denen jeweils eine Füllkette, eine Bindekette und eine Polkette dem Riet zugeführt wird.

Aus der US-PS 3 170 493 ist es bekannt, einen strukturierten Teppichboden in Rutenwebtechnik zu schaffen, bei dem mittels unterschiedlicher Rutenanordnung Strukturen durch schneiden erzeugt werden. Hierzu werden die Noppen zunächst über zwei oder mehrere Ruten gewebt und sodann ganz oder teilweise von oben geschnitten. Dies geschieht durch unterschiedliche Schnitthöhenanordnungen in vertikaler Richtung im Webflor und durch den Abstand der Ruten in Verbindung mit dem dem Schnittpunkt in horizontaler Richtung zwischen den Abständen der Ruten.

Nachteilig ist hierbei, daß keine Webdichtenerhöhung im Webflor erfolgt, sondern lediglich eine Strukturierung des Webflors. Es verbleibt eine unruhige Struktur an Oberfläche und Rücken des textilen Bodenbelags. Technisch ergibt sich hieraus eine ständige Materialverdickung, die rücken- oder polseitig auftritt.

Die Erfindung hat nun zur Aufgabe, unter Vermeidung der vorstehenden Nachteile, ein Verfahren zur Erhöhung der Webdichte bei herkömmlichen Teppichwebverfahren in Rutenwebtechnik zu schaffen, indem das polbildende Material eine 100%ige Deckung bildet und die Zusatzfäden (Zusatzmaterial) die Grunddichte um den Dessinaufwendungsanteil erhöht und der Materialeinsatz gegenüber herkömmlichen Verfahren reduziert ist.

Gelöst wird diese Aufgabe gemäß des kenuzeichnenden Teils des Anspruchs 1.

Die folgenden Unteransprüche bilden vorteilhalte Ausgestaltungen.

Die mit der erfinderischen Lehre erzielbaren Vorteile liegen insbesondere darin, daß sich eine sehr feine Struktur und somit eine textile Optik ergibt, unter gleichzeitiger Vermeidung von Verdickungen (Hoch-Tief-Effekt) und unklaren Zeichnungen bei Doppelaushub und hohem Materialeinsatz im Rücken.

In den Zeichnungen ist die Erfindung schematisch dargestellt.

Es zeigen:
Fig. 1: einen Schnitt durch einen textilenBodenbelag, bei dem die Fondfäden durch die Zusatzfäden ergänzt werden,
Fig. 2 (a-c): eine systematische Ansicht eines Variationsriets mit variierenden Poleinzügen.

Nach Fig. 1 werden in einem flächendeckenden Fond (1) bzw Teppichoberfläche, dessen Materialeinsatz 100 % bildet, feinere Zusatzfäden (2) (feinere Garne) als das Fondmaterial (3) (Polkettfäden) dessinabhängig in das Fondmaterial (3) eingebunden, so daß der flächendeckende Fond (1) eine gesamte Materialdichte von 100 % zeigt und die feineren Zusatzfäden (2) diese Materialdichte um den dessingabhängigen Anteil erhöht. Der textile Bodenbelag (4) wird in an sich bekannter Weise mittels Bindekette (5) und Füllkette (6) gebildet.

Nach Fig. 2 (a-c) trennt das Variationsriet (7) die Fondfäden (3) von den Zusatzfäden (2). Hierbei sind die Rietstäbe (8a-8g) auf die Stärke des Fondmaterials (3) und die Zusatzfäden (2) abgestimmt, da die Zusatzfäden (2) gegenüber den Fondfäden (3) wesentlich feiner sind. Der Fond (1) sowie die zusätzliche Figur aus den Zusatzfäden (2) (hier nicht dargestellt) können jeweils aus 1 bis 3 Choren gebildet werden. Dementsprechend erhöht sich die Materialdichte stets mit zunehmendem Zusatzfädenanteil.

## Patentansprüche

1. Verfahren zur Herstellung textiler Bodenbeläge in Rutenweb-Technologie, bei denen jeweils eine Füllkette (6) und eine Bindekette (5) sowie eine Polkette (3) dem Riet (7) zugeführt wird, dadurch gekennzeichnet, daß ein- oder mehrchorige Teppichbindungen in Rutenwebtechnik den gesamte aus Polkettfäden (3) bestehende Teppichoberfläche (1) bilden, wobei ein feinerer Zusatzfaden (2) der wesentlich dünner als die Polkettfäden (3) ausgeführt ist über zwei oder mehrere Chore der Teppichoberfläche (1) zusätzlich hinzugefügt ist damit die gesamte Webdichte erhöht wird.

2. Verfahren nach Anspruch 1, dadurch gekennzeichnet, daß die Polkettfäden (3) und der feinere Zusatzfaden (2) von einem Variationsriet (7) getrennt gehalten sind.

3. Verfahren nach Anspruch 1, dadurch gekennzeichnet, daß sowohl die Teppichoberfläche (1) als auch der feinere Zusatzfaden (2) jeweils ein- oder mehrchorig gestaltet sind.

4. Verfahren nach Anspruch 1, dadurch gekennzeichnet, daß das Riet (7) geteilt für dicken Polkettfäden (3) und dünnen Zusatzfäden (2) ausgelegt und letzteres mit bis zu drei Zusatzfäden (2) beaufschlagbar ist.

## Claims

1. Process for the manufacture of textile floor coverings in pile weaving technology in which in each case one filling warp (6) and one binding warp (5) as well as one nap warp (3) are fed into the weaving reed (7). The process is characterized by the fact that single or groups of carpet connections in the pile weaving technology form the carpet surface (1) consisting entirely of nap warp threads (3), whereby a finer supplementary thread (2), which is considerably thinner than the nap warp threads, is additionally fed over two or several groups of connections of the carpet surface so that the entire tightness of the weave is increased.

2. Process as per claim 1, characterized by the fact that the nap warp threads (3) and the finer supplementary thread (2) are kept apart by a variational reed (7).

3. Process as per claim 1, characterized by the fact that not only the carpet surface but also the finer supplementary thread (2) are either individual or in several groups of connections.

4. Process as per claim 1, characterized by the fact that the weaving reed (7) is divided and designed for thick nap warp threads (3) and thin supplementary threads (2) and that the latter can be acted upon with up to three additional threads.

## Revendications

1. Procédé pour la fabrication de revêtements de sol textiles en technique à verges qui consiste à conduire sur les ros (7) une chaîne de remplissage (6), une chaîne de liage (5) ainsi qu'une chaîne de poil (3).
Ce procédé se caractérise par le fait que la surface entière du tapis (1) est constituée d'une chaîne de poil de une ou plusieurs arcades liées par la technique à verges à laquelle est ajoutée un fil supplémentaire plus fin (2) que celui de la chaîne poil (3) qui renforce sur une ou plusieurs arcades la surface du tapis pour intensifier la densité du tissage.

2. Procédé selon revendication 1, caractérisé par les fils de chaîne de poil (3) et le fil fin supplémentaire (2) qui sont tenus séparés par un ros variable (7).

3. Procédé selon revendication 1, caractérisé par le fait que la surface du tapis ainsi que le fil supplémentaire (2) sont constitués par une ou plusieurs arcades.

4. Procédé selon revendication 1, caractérisé par le ros (7), qui est divisé pour prendre des fils de chaîne de poil épais (3) et des fils fins supplémentaires (2) ces derniers peuvent être augmentés jusqu'au maximum de trois fils (2).
